# EUROPÄISCHE PATENTSCHRIFT

(11) **EP 0 186 776 B1**
(45) Veröffentlichungstag und Bekanntmachung des Hinweises auf die Patenterteilung: **01.02.1989**
(21) Anmeldenummer: 85114893.2
(22) Anmeldetag: 25.11.1985
(51) Int. Cl.: F04C 29/04, F04C 23/00

(54) **Vorrichtung zur Erzeugung eines Vakuums**
Apparatus for the production of a vacuum
Dispositif de production d'un vide

(30) Priorität: 07.12.1984 DE 3444731
(43) Veröffentlichungstag der Anmeldung: 09.07.1986
(73) Patentinhaber: SIEMENS AKTIENGESELLSCHAFT, 80333 München (DE)
(72) Erfinder: Schönwald, Siegfried, Dipl.-Ing., D-8740 Bad Neustadt (DE); Trojahn, Hans-Georg, D-8741 Saal/Saale (DE); Schmid, Norbert, Dipl.-Ing., D-8740 Bad Neustadt (DE)

(56) Entgegenhaltungen:
- DE-A- 1 628 327
- DE-C- 677 399
- FR-A- 2 164 224
- FR-A- 2 180 332
- FR-E- 81 597
- "Fluid" Okt 1982; Helmut Jansen "Oleingespritzte Kompressoren" S.58

## Beschreibung

Die Erfindung betrifft eine Vorrichtung zur Erzeugung eines Vakuums, die eine, von einem Elektromotor angetriebene Flüssigkeitsringpumpe als Vakuumpumpe enthält, bei welcher Vorrichtung der Vakuumpumpe ein mit einem Vorratsraum versehener Vorabscheider zur Trennung des geförderten Gases von der mit geführten Hilfsflüssigkeit nachgeschaltet ist, wobei die Hilfsflüssigkeit von dem Vorratsraum aus über einen Flüssigkeitskühler wieder der Flüssigkeitsringpumpe und das noch mit einem Rest der Hilfsflüssigkeit beladene Gas einem dem Vorabscheider nachgeordneten Feinabscheider zugeführt ist, der mit einer Rückführleitung für die in ihm abgeschiedene Hilfsflüssigkeit versehen ist.

Eine ähnliche Vorrichtung bei der es sich aber um ölgeflutete Drehschieberpumpen handelt, ist aus der Zeitschrift « Fluid Oktober 1982. Seite 58 bekannt. Bei dieser Vorrichtung wird das aus dem Vorabscheider austretende, noch mit einem Rest des als Hilfsflüssigkeit verwendeten Öles beladene Gas über ein Feinfilter geleitet, das in einer an den Vorabscheider angebauten Kammer angeordnet ist.

Es ist bekannt, daß die Ölabscheidung in hohem Maße von der Öltemperatur abhängt. Bei einer niederen Öltemperatur wird eine wesentlich bessere Abscheidung des Öles aus dem Gas erreicht.

So ist bei einem durch die DE-C-677 399 be--kannten Drehkolbengebläse zur Abscheidung der in der verdichteten Luft mitgeführten Schmierölreste einem als Sammelraum dienenden Vorabscheider für das Schmieröl ein Kühler nachgeordnet, über den die verdichtete Luft einem gegenüber dem Kühler räumlich getrennt angeordneten Feinabscheider zugeleitet wird. In dem Kühler wird die verdichtete Luft abgekühlt, so daß die noch mitgeführten Schmierölpartikel zu größeren Tröpfchen kondensieren und sich somit in dem Feinabscheider besser niederschlagen können.

Ferner ist es durch die DE-OS2636493 bekannt, bei einer Drucklufterzeugungsanlage zur besseren Abscheidung des Öles aus der verdichteten Luft zwischen dem Verdichter und dem Vorabscheider einen Kühler anzuordnen, durch den das aus dem Verdichter austretende Gas-ÖI-Gemisch gekühlt wird, bevor es in den Vorabscheider gelangt. Dabei wird das Öl auf relativ niedrige Temperaturen abgekühlt, was einen entsprechend großen Kühler bedingt. Dem Vorabscheider ist direkt noch ein Separator nachgeschaltet, der zur Abscheidung des Restöles dient. Für die den Separator verlassende Druckluft kann ein Kühler vorgesehen werden.

Bei einer Vakuumerzeugungsanlage sind niedrige Temperaturen der in die Vakuumpumpe eingeleiteten Hilfsflüssigkeit unerwünscht, da sie eine Kondensation der in der angesaugten Luft enthaltenen Feuchtigkeit in der Vakuumpumpe verursachen.

Der Erfindung liegt die Aufgabe zugrunde, eine Vorrichtung der eingangs beschriebenen Art dahingehend zu verbessern, daß die Flüssigkeitsabscheidung durch entsprechende Kühlung wesentlich verbessert ist, ohne daß eine Kondensation der in dem angesaugten Gas enthaltenen Feuchtigkeit innerhalb der Pumpe und des Vorabscheiders in Kauf genommen werden muß. Diese Aufgabe soll außerdem mit einem möglichst geringen konstruktiven Aufwand gelöst werden.

Dies gelingt nach der Erfindung dadurch, daß der Vorabscheider und der Feinabscheider räumlich getrennt angeordnet sind und das noch mit einem Rest der Hilfsflüssigkeit beladene Gas über einen gegenüber dem Flüssigkeitskühler getrennt angeordneten Gaskühler dem Feinabscheider zugeführt ist, wobei die beiden Kühler so dimensioniert sind, daß das Gas gegenüber der am Ausgang des Flüssigkeitskühlers gemessenen Austrittstemperatur der Hilfsflüssigkeit auf eine niedrigere Temperatur abgekühlt wird. Durch die räumlich getrennte Anordnung der beiden Abscheider wird eine wärmemäßige Entkoppelung des Feinabscheiders von dem durch die Hilfsflüssigkeit und das verdichtete Gas stark erwärmten Vorabscheider erreicht. Über den Flüssigkeitskühler wird lediglich die zur Vakuumpumpe zurückströmende Hilfsflüssigkeit gekühlt, wobei der Flüssigkeitskühler so ausgelegt werden kann, daß eine günstige Betriebstemperatur der Hilfsflüssigkeit erreicht wird. Da die Hilfsflüssigkeit nur auf eine noch relativ hohe Temperatur abgekühlt wird, kann der Flüssigkeitskühler entsprechend klein dimensioniert werden. Der zwischen dem Vorabscheider und dem Feinabscheider angeordnete Gaskühler braucht nur die zum Herunterkühlen des Gases notwendige kleinere Kühlleistung aufzubringen. Er kann so dimensioniert werden, daß eine zum Abscheiden der Hilfsflüssigkeit notwendige günstige tiefe Temperatur erreicht wird.

Ein gesonderter Ventilator für den Flüssigkeitskühler und den Gaskühler läßt sich dadurch vermeiden, daß diese Kühler im Kühlluftstrom des Elektromotors angeordnet sind. Dabei ergibt sich eine keinen zusätzlichen Raum beanspruchende Ausführungsform des Flüssigkeitskühlers dadurch, daß dieser als Rohrwendel ausgebildet ist, die konzentrisch um den Elektromotor oder zwischen diesem und der Vakuumpumpe angeordnet ist. Zusätzlicher Raum wird ebenfalls nicht beansprucht, wenn als Gaskühler an dem Elektromotor eine dessen Lüfter umschließende, doppelwandig ausgebildete Lüfterhaube vorgesehen ist, durch deren Hohlraum das Gas hindurchgeführt ist. Die beschriebene Ausbildung der beiden Kühler bringt somit den Vorteil, daß diese zwangsläufig im Kühlluftstrom des Lüfters des Elektromotors liegen, wobei der Gaskühler von der noch nicht erwärmten Frischluft beaufschlagt wird. Diese bestreicht die Lüfterhaube an ihrer Innenseite mit einer hohen Geschwindigkeit - annähernd der Umfangsgeschwindigkeit des Lüfterrades - und bewirkt somit eine intensive Kühlung. Trotz der Erwärmung der Kühlluft in dem Gaskühler und an der Oberfläche des Elektromotors vermag diese noch dem Flüssigkeitskühler genügend Wärme zu entziehen, da die Hilfsflüssigkeit nur auf eine gegenüber der Austrittstemperatur der Gases aus dem Gaskühler wesentlich höhere Temperatur abgekühlt werden muß. Die Zu- und Ableitung des Gases zu der als Gaskühler dienende Kühlerhaube erfolgt zweckmäßigerweise dadurch, daß auf der einen Seite des Umfanges der Lüfterhaube eine mit dem Vorabscheider verbundene und auf der gegenüberliegenden Seite der Lüfterhaube eine mit dem Feinabscheider verbundene Gasleitung angeschlossen ist.

Eine kompakte Bauform der Vorrichtung ergibt sich dadurch, daß sowohl der Vor- als auch der Feinabscheider jeweils in ein rohrförmiges Gehäuseteil eingebaut ist und die beiden Gehäuseteile mit ihren Längsachsen parallel zur Längsachse des Elektromotors angeordnet sind. Hierbei ist es besonders vorteilhaft, daß sowohl der Eintrittsals auch der Austrittsstutzen der Vakuumpumpe nach oben gerichtet ist und die beiden Abscheider jeweils für sich an einem der beiden Stutzen über dem Elektromotor liegend befestigt sind. Eine solche über dem Motor liegende Anordnung der Abscheider ist besonders für den seitlichen Anschluß der Gasleitungen an der Lüfterhaube günstig. Die seitlich aus der Lüfterhaube herausgeführten Gasleitungen werden seitlich in den Vor- bzw. Feinabscheider geführt, sodaß sich eine sehr kurze und einfache Rohrführung für die Gasleitungen ergibt. Bei einem solchen konstruktiven Aufbau der Vorrichtung werden sowfiol die Abscheider als auch die Gasleitungen zumindest teilweise vom Kühlluftstrom des Motorlüfters bestrichen.

Die Befestigung der beiden Abscheider an dem Ein- und Austrittsstutzen der Vakuumpumpe wird zweckmäßigerweise so vorgenommen, daß der Vorabscheider mit seiner Einlaßöffnung an einem zum Motor weisenden, die Austrittsöffnung der Vakuumpumpe bildenden Rohransatz des Austrittsstutzens und der Feinabscheider an einem seitlichen Rohransatz des Eintrittstutzens befestigt ist. Damit dienen beim Vorabscheider die Zuführelemente gleichzeitig zur Befestigung desselben.

Aus Konstruktions- und Wartungsgründen ist es vorteilhaft, daß der Vorabscheider und der Feinabscheider jeweils aus einem die Anschlußstellen für die anzuschließenden Leitungen enthaltenden Kopfteil und einem an dieses Kopfteil anschließbaren, die Elemente des jeweiligen Abscheiders aufnehmenden Behälterteil besteht. Eine leicht lösbare Verbindung der Behälterteile mit den Kopfteilen ist dadurch möglich, daß die Behälterteile zylindrische Büchsen sind, die an ihrer offenen Seite einen radial nach außen vorstehenden Wulstrand aufweisen, mit dem sie mittels eines diesen Wulstrand und einen entsprechenden am Kopfteil angeformten Wulstrand übergreifenden Spannverschlusses am Kopfteil befestigt sind.

Ein einfacher Aufbau des Vorabscheiders ist dadurch gekennzeichnet, daß in diesem parallel zu der oberen Begrenzungswand des Behälterteiles eine mit dem Kopfteil verbundene Gasführungsleitung verläuft, die in der Nähe des Bodens des Behälterteiles endet und daß der untere Bereich des Behälterteiles den Vorratsraum bildet, der über eine Öffnung mit einer an dem Flüssigkeitskühler angeschlossenen Abflußöffnung des Kopfteiles verbunden ist.

Der Büchsenform des Behälterteiles angepaßt ist im Feinabscheider ein hohlwalzenförmiges Filter angeordnet, das mit seinem Hohlraum an die Gaszuführöffnung des Kopfteiles angeschlossen ist. Damit sind keine weiteren Leitungselemente für das Gas zwischen der Zuführöffnung des Kopfteiles und dem Filter notwendig.

Eine Rückführung der im Feinabscheider anfallenden Hilfsflüssigkeit in den Pumpenkreislauf ist ohne gesonderte Rückführleitungen dadurch möglich, daß im Kopfteil des Feinabscheiders eine unter dem Niveau der Oberfläche der sich im Feinabscheider ansammelnden Hilfsflüssigkeit liegende, in den seitlichen Rohransatz des Ansaugstutzens der Vakuumpumpe mündende Bohrung vorgesehen ist. Wird dagegen eine Rückführleitung vorgesehen, so ist es zweckmäßig, daß diese in den Eintrittstutzen der Vakuumpumpe oder in den Sektor zwischen der Ein- und Austrittsöffnung des Arbeitsraumes der Vakuumpumpe mündet. Durch den im Behälterteil des Feinabscheiders gegenüber der Mündung in die Vakuumpumpe herrschenden höheren Druck wird die Hilfsflüssigkeit in beiden Fällen zur Vakuumpumpe gefördert. Bei Verwendung einer gesonderten Rückführleitung besteht die Möglichkeit, einen Kondensatabscheider in dieser anzuordnen. In diesem Abscheider werden eventuell in der Hilfsflüssigkeit enthaltende Kondensate von dieser getrennt. Mittels der Rückführleitung kann die Hilfsflüssigkeit an einer solchen Stelle in den Arbeitsraum der Pumpe eingeführt werden, wo der Ansaugvorgang bereits abgeschlossen ist. Der Ansaugvolumenstrom wird dann durch rückverdampfendes Kondensat nur wenig beeinflußt. In einem solchen Falle erübrigt sich dann bei nur gelegentlichem und begrenztem Kondensatanfall ein eigener Kondensatabscheider.

Ein Rückführen der in der Lüfterhaube anfallenden Hilfsflüssigkeit ohne gesonderte Fördereinrichtung ist dadurch möglich, daß an der tiefsten Stelle der Lüfterhaube eine Abführleitung geringen Querschnittes angeschlossen und über dem Niveau der sich im Feinabscheider ansammelnden Hilfsflüssigkeit in den Feinabscheider geführt ist. Beim Durchströmen des in dem Feinabscheider angeordneten Filters entsteht ein Druckgefälle zwischen dessen Innenraum und dem das hohlwalzenförmige Filter umgebenden Behälterraum. Dieses Druckgefälle ist an der von der Lüfterhaube in den Feinabscheider führenden Abführleitung wirksam und sorgt für eine Förderung der Hilfsflüssigkeit von der Lüfterhaube in den Feinabscheider.

Anhand eines in der Zeichnung dargestellten Ausführungsbeispieles wird die Erfindung nachfolgend näher beschrieben. Es zeigt :
Fig. 1 eine Vorrichtung zur Erzeugung eines Vakuums in Seitenansicht
Fig. 2 die Vorrichtung nach Fig. 1 in Stirnansicht
Fig. 3 eine als Gaskühler ausgebildete Lüfterhaube des die Vakuumpumpe antreibenden Elektromotors im Längsschnitt
Fig. 4 die Lüfterhaube nach Fig. 3 im Schnitt entlang der Linie IV-IV
Fig. 5 einen Vorabscheider im Schnitt
Fig. 6 eine Frontansicht des Kopfteiles des Vorabscheiders
Fig. 7 einen Feinabscheider im Schnitt
Fig. 8 eine Frontansicht des Kopfteiles des Feinabscheiders.

Mit 1 ist ein Elektromotor bezeichnet, an dessen Antriebsseite als Vakuumpumpe eine Flüssigkeitsringpumpe 2 montiert ist. Am Gehäusedeckel 3 der Flüssigkeitsringpumpe 2 ist jeweils ein nach oben gerichteter Eintrittstutzen 4 und ein Austrittstutzen 5 angeformt. Mit dem Austrittstutzen 5 ist ein Rohransatz 6 verbunden, an den ein Vorabscheider 7 angeschlossen ist. Der Vorabscheider 7 weist ein zum Anschluß von verschiedenen Rohrleitungen dienenden Kopfteil 8 und einen die Abscheiderelemente aufnehmenden Behälterteil 9 auf. Mittels eines Spannverschlusses 10 sind Kopf- und Behälterteil 8 und 9 lösbar miteinander verbunden.

Von dem Kopfteil 8 des Vorabscheiders 7 führt eine Gasleitung 11 zu einer den Lüfter 12 des Elektromotors 1 umschließenden Lüfterhaube 13, welche einen Gaskühler bildet. Hierzu ist, wie die Fig. 3 und 4 zeigen, die Lüfterhaube 13 doppelwandig ausgebildet, sodaß das über die seitlich an die Lüfterhaube 13 angeschlossene Gasleitung 11 zugeführte Gas durch den zwischen den Wänden 14 und 15 der Lüfterhaube 13 bestehenden Hohlraum 16 hindurchströmen kann. Über eine weitere, seitlich am Umfang der Lüfterhaube 13 angeschlossene Gasleitung 17 wird das Gas in den Kopfteil 18 eines Feinabscheiders 19 eingeführt. Mit dem Kopftell 18 des Feinabscheiders 19 ist, in gleicher Weise wie beim Vorabscheider 7, mittels eines Spannverschlusses 10 ein Behälterteil 20 verbunden. Im Kopfteil 18 des Feinabscheiders 19 ist eine Austrittsöffnung 21 für das Gas vorhanden. Der Kopfteil 18 selbst ist auf einen Rohransatz 22 des Eintrittstutzens 4 aufgeschraubt und wird von diesem getragen.

Ein als Rohrwendel ausgebildeter Flüssigkeitskühler 23 ist zwischen dem Elektromotor 1 und dem Gehäuse der Flüssigkeitsringpumpe 2 konzentrisch zum Gehäuse des Elektromotors 1 angeordnet. Je nach Größe des Flüssigkeitskühlers 23 kann dieser sich mehr oder weniger über die Länge des Motorgehäuses erstrecken. Mit seinem einen Ende 24 ist der Flüssigkeitskühler 23 an den Kopfteil 8 des Vorabscheiders 7 angeschlossen. Das andere Ende 25 des Flüssigkeitskühlers 23 mündet entweder in den Eintrittstutzen 4 oder in den Sektor zwischen der Ein- und Austrittsöffnung des Arbeitsraumes der Flüssigkeitsringpumpe 2.

An der tiefsten Stelle der Lüfterhaube ist eine Abführleitung 26 angeschlossen, die von der Stirnseite des Kopfteiles 18 des Feinabscheiders 19 her über dem Niveau der Oberfläche der sich im Feinabscheider 19 ansammelnden Hilfsflüssigkeit 33 in den Feinabscheider 19 hineingeführt ist. Vom Kopfteil 18 führt ferner eine an eine Abflußbohrung 43 des Kopfteiles 18 angeschlossene Rückführleitung 27 zum Eintrittstutzen 4 der Flüssigkeitsringpumpe 2.

Der in Fig. 5 in leicht schematisierter Darstellung gezeigte Vorabscheider 7 ist mit einer in seinem Kopfteil 8 vorgesehenen Einlaßöffnung 28 auf den Rohransatz 6 des Austrittstutzen 5 der Flüssigkeitsringpumpe 2 geschraubt. Auf der Innenseite des Kopfteiles 8 ist eine Gasführungsleitung 29 an die Eintrittsbohrung 28 angeschlossen. Die Gasführungsleitung 29 verläuft parallel zur Begrenzungswand des Behälterteiles 9 und endet kurz vor dem Boden 30 des Behälterteiles 9. An der Gasführungsleitung 29 ist ein nach unten weisender Schirm 31 und am Boden des Behälterteiles 9 ein sich senkrecht vom Boden 30 weg erstreckendes Umlenkblech 32 angeordnet. Das aus der Gasführungsleitung 29 austretende, mit Hilfsflüssigkeit 33 beladene Gas wird durch den Schirm 31 und das Umlenkblech 32 zweimal um jeweils 90° umgelenkt. Hierbei wird der größte Teil der Hilfsflüssigkeit 33 ausgeschieden und sammelt sich im unteren Bereich des Behälterteiles 9. Mittels eines quer im Behälterteil 9 angeordneten Abscheidefilters 34 wird ein weiterer Teil der Hilfsflüssigkeit 33 aus dem Gas ausgeschieden. Hinter dem Abscheidefilter 34 strömt das Gas zu einer Austrittsbohrung 35, wobei es nochmals durch eine Querwand 36 umgelenkt wird. Bei diesem nochmaligem Umlenken kann sich ein weiterer Teil der Hilfsflüssigkeit 33 an der Querwand 36 niederschlagen und von hier nach unten abfließen. An die Austrittsbohrung 35 ist die zur Lüfterhaube 13 führende Gasleitung 11 angeschlossen. Unterhalb des Niveaus der Oberfläche der sich im Behälterteil 9 ansammelnden Hilfsflüssigkeit 33 ist eine Abflußöffnung 37 vorgesehen, an welcher der Flüssigkeitskühler 23 mit seinem einen Ende 24 angeschlossen ist.

Der in Fig. 7 schematisiert dargestellte Feinabscheider 19 weist außer der Austrittsöffnung 21 auch eine Gaszuführöffnung 38 auf, an die mittels eines Rohres 39 ein hohlwalzenförmiges Filter 40 angeschlossen ist. Wie durch Pfeile 41 angedeutet, tritt das noch mit einem Rest an Hilfsflüssigkeit 33 beladene Gas über die Gaszuführöffnung 38 in den Hohlraum des Filters 40 ein und durchströmt dieses von innen nach außen. Da das Gas nach Verlassen des Vorabscheiders 7 in der Lüfterhaube 13 auf eine relativ niedere Temperatur abgekühlt worden ist, wird in dem Filter 40 ein hoher Abscheidungsgrad erreicht. Nach dem Durchströmen des Filters 40 verläßt das Gas über ein Nachfilter 42 den Feinabscheider 19 über die Austrittsöffnung 21. Unterhalb der Oberfläche der sich im unteren Bereich des Feinabscheiders 19 ansammelnden Hilfsflüssigkeit 33 ist eine Abflußbohrung 43vorgehesen,andiedieRückführleitung 27 angeschlossen ist. Anstelle der Abflußbohrung 43 kann auch eine in den seitlichen Rohransatz 22 führende Bohrung 44 vorgesehen werden, über die die Hilfsflüssigkeit 33 in den Rohransatz 22 und von hier in den Eintrittstutzen 4 der Flüssigkeitsringpumpe fließt. Die Rückführleitung 27 muß vorgesehen werden, wenn vor der Rückführung der Hilfsflüssigkeit 33 in die Flüssigkeitsringpumpe 2 ein in der Hilfsflüssigkeit 33 vorhandenes Kondensat mittels eines Kondensatabscheiders abgesondert oder wenn die Hilfsflüssigkeit 33 an einer bestimmten, zwischen der Ein-und Austrittsöffnung des Arbeitsraumes der Vakuumpumpe liegenden Stelle wieder in die Pumpe eingebracht werden soll.

Die in den Fig. 6 und 8 gezeigten Stirnansichten der Kopfteile 8 und 18 lassen erkennen, daß diese Kopfteile die gleiche Form und Größe haben. Durch entsprechende Fertigbohrungen werden dann die Kopfteile entweder für den Einsatz am Vorabscheider oder Feinabscheider vorbereitet. So muß an dem Kopfteil 8 für den Vorabscheider 7 lediglich noch die Eintrittsbohrung 28 und die Abflußöffnung 37 und an dem Kopfteil 18 für den Feinabscheider 19 die Austrittsöffnung 21 und die Abflußbohrung 43 bzw. die Bohrung 44 hergestellt werden.

Die Vorrichtung arbeitet wie folgt : Über den Eintrittstutzen 4 wird aus einem Raum, in dem ein Vakuum erzeugt werden soll, Luft angesaugt. In der Flüssigkeitsringpumpe wird die Luft verdichtet und zusammen mit einem Teil der in der Flüssigkeitsringspumpe'2 vorhandenen Hilfsflüssigkeit 33 über den Austrittstutzen 5 und den mit diesem verbundenen Rohransatz 6 in den Vorabscheider 7 ausgestoßen. In dem Vorabscheider 7 wird der größte Teil der Hilfsflüssigkeit 33 bereits aus dem Luft-Flüssigkeitsgemisch ausgeschieden. Die sich im Vorabscheider 7 ansammelnde Hilfsflüssigkeit 33 wird durch-den in dem Vorabscheider 7 herrschenden Druck in den Flüssigkeitskühler 23 gefördert und in diesem um eine bestimmte Temperaturdifferenz abgekühlt. Von dem Flüssigkeitskühler 23 strömt die Hilfsflüssigkeit 33 wieder in den Eintrittstutzen 4 bzw. in den Sektor zwischen der Ein- und Austrittsöffnung des Arbeitsraumes der Pumpe und steht damit für den weiteren Betrieb der Flüssigkeitsringpumpe 2 wieder zur Verfügung. Der Flüssigkeitskühler 23 ist so dimensioniert, daß die Hilfsflüssigkeit 33 nur um eine relativ kleine Temperaturdifferenz abgekühlt wird und mit einer für den Betrieb der Flüssigkeitsringpumpe 2 günstigen Temperatur den Flüssigkeitskühler 23 verläßt.

Die in dem Vorabscheider 7 anfallende, noch mit einem Rest der Hilfsflüssigkeit 33 beladene Luft verläßt den Vorabscheider 7 über die Austrittsbohrung 35 und strömt über die Gasleitung 11 in die Lüfterhaube 13, durchströmt diese und gelangt über die Gasleitung 17 und die Gaszuführöffnung 38 in den Hohlraum des Filters 40 im Feinabscheider 19. Beim Durchströmen der Lüfterhaube 13 wird die Luft auf eine Temperatur heruntergekühlt, die wesentlich, d. h., um mehr als 10 °C, unter der Austrittstemperatur der Hilfsflüssigkeit 33 beim Austritt aus dem Flüssigkeitskühler 25 liegt. Infolge der niedrigen Temperatur der Luft setzt eine Kondensation der noch in ihr vorhandenen Hilfsflüssigkeitsdämpfe ein, durch die die Abscheidung der Hilfsflüssigkeit 33 im Filter 40 begünstigt wird.

Nach dem Durchströmen des Filters 40 verläßt die Luft durch die Austrittsöffnung 21 den Feinabscheider 19. Die sich im Feinabscheider 19 ansammelnde Hilfsflüssigkeit 33 wird über die Abflußbohrung 43 und die daran angeschlossene Rückführleitung 27 oder die Bohrung 44 wieder in den Kreislauf der Vorrichtung zurückgeführt.

Durch das Abkühlen des Gases in der Lüfterhaube 13 kann auch hier ein Teil der Hilfsflüssigkeit 33 bereits kondensieren und sammelt sich an der tiefsten Stelle der Lüfterhaube 13. Von hier aus wird die Hilfsflüssigkeit 33 über die Abführleitung 26 in den Feinabscheider 19 gefördert. Da die Abführleitung 26 hinter dem Filter 40 in den Feinabscheider mündet, besteht zwischen deren Anschluß an der Lüfterhaube 13 und der Mündung in dem Feinabscheider 19 ein Druckunterschied, der ausreicht, die Hilfsflüssigkeit 33 von der Lüfterhaube 13 in den Feinabscheider zu fördern. Infolge dieser Anordnung der Abführleitung 26 erübrigt sich eine gesonderte Fördervorrichtung für das Abführen der Hilfsflüssigkeit 33 aus der Lüfterhaube 13.

Für den Betrieb des Flüssigkeitskühlers 23 auf einem gegenüber dem Temperaturniveau des Gaakühters 13 wesentlich höheren Temperaturniveau ist der Einsatz einer Flüssigkeitsringpumpe 2 als Vakuumpumpe besonders vorteilhaft. Bei einer solchen Pumpe wird eine relativ große Menge an Hilfsflüssigkeit 33 zusammen mit dem verdichteten Gas ausgestossen. Somit steht für den Abtransport der in der Pumpe anfallenden Verlustwärme eine große Flüssigkeitsmasse zur Verfügung. Es genügt daher eine relativ kleine Temperaturdifferenz bei der Abkühlung der Hilfsflüssigkeit im Flüssigkeitskühler um die angefallene Verlustwärme nach außen abzuführen. Da das im Vorabscheider bereits vom größten Teil der Hilfsflüssigkeit 33 getrennte Gas wegen seiner gegenüber der Hilfsflüssigkeit 33 geringeren Masse nur einen entsprechend kleinen Teil der Verlustwärme abführen kann, wird zum Abkühlen dieses Gases nur ein relativ kleiner Gaskühler 13 benötigt. Dieser Gaskühler 13 ist so dimensioniert, daß das Gas um eine wesentlich größere Temperaturdifferenz als die Hilfsflüssigkeit 33 im Flüssigkeitskühler 23 abgekühlt wird.

Durch die getrennte Kühlung der Hilfsflüssigkeit 33 und des Gases können die jeweiligen Kühler gezielt für die jeweils notwendige Kühlleistung ausgelegt werden. Dies führt insgesamt zu einem geringeren Aufwand für die Kühlung.

## Patentansprüche

1. Vorrichtung zur Erzeugung eines Vakuums, die eine, von einem Elektromotor angetriebene Flüssigkeitsringpumpe (2) als Vakuumpumpe enthält, bei welcher Vorrichtung der Vakuumpumpe ein mit einem Vorratsraum versehener Vorabscheider zur Trennung des geförderten Gases von der mitgeführten Hilfsflüssigkeit nachgeschaltet ist, wobei die Hilfsflüssigkeit von dem Vorratsraum aus über einen Flüssigkeitskühler wieder der Flüssigkeitsringpumpe und das noch mit einem Rest der Hilfsflüssigkeit beladene Gas einem dem Vorabscheider nachgeordneten Feinabscheider zugeführt ist, der mit einer Rückführleitung für die in ihm abgeschiedene Hilfsflüssigkeit versehen ist, dadurch gekennzeichnet, daß der Vorabscheider (7) und der Feinabscheider (19) räumlich getrennt angeordnet sind und das noch mit einem Rest der Hilfsflüssigkeit (33) beladene Gas über einen gegenüber dem Flüssigkeitskühler (23) getrennt angeordneten Gaskühler (13) dem Feinabscheider (19) zugeführt ist, wobei die beiden Kühler (23 und 13) so dimensioniert sind, daß das Gas gegenüber der am Ausgang des Flüssigkeitskühlers gemessenen Austrittstemperatur der Hilfsflüssigkeit (33) auf eine niedrigere Temperatur abgekühlt wird.

2. Vorrichtung nach Anspruch 1, dadurch gekennzeichnet, daß der Flüssigkeits- (23) und/oder Gaskühler (13) im Kühlluftstrom des Elektromotors (1) angeordnet sind.

3. Vorrichtung nach Anspruch 2, dadurch gekennzeichnet, daß der Flüssigkeitskühler (23) als Rohrwendel ausgebildet ist, die konzentrisch um den Elektromotor (1) oder zwischen diesem und der Vakuumpumpe angeordnet ist.

4. Vorrichtung nach Anspruch 1, 2 oder 3, dadurch gekennzeichnet, daß als Gaskühler an dem Elektromotor (1) eine dessen Lüfter (12) umschließende, doppelwandig ausgebildete Lüfterhaube (13) vorgesehen ist, durch deren Hohlraum (16) das Gas hindurchgeführt ist.

5. Vorrichtung nach Anspruch 4, dadurch gekennzeichnet, daß auf der einen Seite des Umfanges der Lüfterhaube (13) eine mit dem Vorabscheider (7) verbundene und auf der gegenüberliegenden Seite der Lüfterhaube (13) eine mit dem Feinabscheider (19) verbundene Gasleitung (11 bzw. 17) angeschlossen ist.

6. Vorrichtung nach einem oder mehreren der vorhergehenden Ansprüche, dadurch gekennzeichnet, daß sowohl der Vor- (7) als auch der Feinabscheider (19) jeweils in ein rohrförmiges Gehäuseteil eingebaut ist und die beiden Gehäuseteile mit ihren Längsachsen parallel zur Längsachse des Elektromotors angeordnet sind.

7. Vorrichtung nach Anspruch 6, dadurch gekennzeichnet, daß sowohl der Eintritts- (4) als auch der Austrittsstutzen (5) der Vakuumpumpe nach oben gerichtet ist und die beiden Abscheider (7 und 19) jeweils für sich an einem der beiden Stutzen (4 bzw. 5) über dem Elektromotor (1) liegend befestigt sind.

8. Vorrichtung nach Anspruch 7, dadurch gekennzeichnet, daß der Vorabscheider (7) mit seiner Einlaßöffnung (28) an einem zum Motor weisenden, die Austrittsöffnung der Vakuumpumpe bildenden Rohransatz (6) des Austrittsstutzens (5) und der Feinabscheider (19) an einem seitlichen Rohransatz (22) des Eintrittstutzens (4) befestigt ist.

9. Vorrichtung nach Anspruch 8, dadurch gekennzeichnet, daß der Vorabscheider (7) und der Feinabscheider (19) jeweils aus einem die Anschlußstellen für die anzuschließenden Leitungen enthaltenden Kopfteil (8 bzw. 18) und einem an dieses Kopfteil (8 bzw. 18) anschließbaren, die Elemente des jeweiligen Abscheiders aufnehmdenden Behälterteil (9 bzw. 20) besteht.

10. Vorrichtung nach Anspruch 9, dadurch gekennzeichnet, daß die Kopfteile (8 und 18) und Behälterteile (9 bzw. 20) des Vor- (7) und Feinabscheiders (19) gleiche Form und gleiche Größe haben.

11. Vorrichtung nach Anspruch 9 oder 10, dadurch gekennzeichnet, daß die Behälterteile (9 und 20) zylindrische Büchsen sind, die an ihrer offenen Seite einen radial nach außen vorstehenden Wulstrand aufweisen, mit dem sie mittels eines diesen Wulstrand und einen entsprechenden am Kopfteil (8 bzw. 18) angeformten Wulstrand übergreifenden Spannverschlußes (10) am Kopfteil (8 bzw. 18) befestigt sind.

12. Vorrichtung nach Anspruch 9, 10 oder 11, dadurch gekennzeichnet, daß im Vorabscheider (7) parallel zu der oberen Begrenzungswand des Behälterteiles (9) eine mit dem Kopfteil (8) verbundene Gasführungsleitung (29) verläuft, die in der Nähe des Bodens (30) des Behälterteiles (9) endet, und daß der untere Bereich des Behälterteiles (9) den Vorratsraum bildet, der über eine Öffnung mit einer an den Flüssigkeitskühler (23) angeschlossenen Abflußöffnung (37) des Kopfteiles (8) verbunden ist.

13. Vorrichtung nach Anspruch 9, 10 oder 11, dadurch gekennzeichnet, daß im Feinabscheider (19) ein hohlwalzenförmiges Filter (40) angeordnet ist, das mit seinem Hohlraum an die Gaszuführöffnung (38) des Kopfteiles (18) angeschlossen ist.

14. Vorrichtung nach Anspruch 18 und 13, dadurch gekennzeichnet, daß im Kopfteil (18) des Feinabscheiders (19) eine unter der Oberfläche der sich im Feinabscheider (19) ansammelnden Hilfsflüssigkeit (33) liegende, in den seitlichen Rohransatz (22) des Ansaugstutzens (4) der Vakuumpumpe mündende Bohrung (44) vorgesehen ist.

15. Vorrichtung nach Anspruch 1 und 13, dadurch gekennzeichnet, daß die an den Feinabscheider (19) angeschlossene Rückführleitung (27) in den Eintrittstutzen (4) der Vakuumpumpe oder in den Sektor zwischen der Ein- und Austrittsöffnung liegenden Arbeitsraum der Vakuumpumpe mündet.

16. Vorrichtung nach Anspruch 15, dadurch gekennzeichnet, daß in der Rückführleitung (27) ein Kondensatabscheider angeordnet ist.

17. Vorrichtung nach Anspruch 4 und 13, dadurch gekennzeichnet, daß an der tiefsten Stelle der Lüfterhaube (13) eine Abführleitung (26) geringen Querschnittes angeschlossen und über der Oberfläche der sich im Feinabscheider (19) ansammelnden Hilfsflüssigkeit (33) in den Feinabscheider (19) geführt ist.

## Claims

1. An apparatus for the production of a vacuum comprising as a vacuum pump a fluid ring pump driven by an electric motor, in which apparatus the vacuum pump is followed by a preliminary separator, provided with a supply chamber, for separating the delivered gas from the auxiliary fluid carried with it, the auxiliary fluid being returned from the supply chamber through a fluid cooler to the fluid ring pump and the gas still loaded with a residue of the auxiliary fluid is fed to a fine separator, arranged after the preliminary separator, which is provided with a return line for the auxiliary fluid separated in it, characterised in that the preliminary separator (7) and the fine separator (19) are spaced apart and the gas still loaded with a residue of the auxiliary fluid (33) is fed via a gas cooler (13) arranged separately opposite the fluid cooler (23) to the fine separator (19), the two coolers (23 and 13) being dimensioned so that the gas is cooled to a lower temperature than the outlet temperature of the auxiliary fluid (33) measured at the outlet of the fluid cooler.

2. An apparatus according to claim 1, characterised in that the fluid (23) and/or gas cooler (13) are arranged in the cooling air flow of the electric motor (1).

3. An apparatus according to claim 2, characterised in that the fluid cooler (23) is formed as a helical pipe which is arranged concentrically around the electric motor (1) or between the latter and the vacuum pump.

4. An apparatus according to any one of claims 1, 2 and 3, characterised in that provided as a gas cooler on the electric motor (1) enclosing its fan is a double walled fan shell (13) having the gas conveyed through its interior (16).

5. An apparatus according to claim 4, characterised in that gas lines (11 and 17 respectively) are connected to opposite sides of the periphery of the fan shell (13), that on one side being connected to the preliminary separator (7) and that on the other side of the fan shell (13) being connected to the fine separator (19).

6. An apparatus according to any one or more of the preceding claims, characterised in that both the preliminary (7) and the fine separator (19) are built into a respective tubular housing part and the two housing parts are arranged with their longitudinal axes parallel to the longitudinal axis of the electric motor.

7. An apparatus according to claim 6, characterised in that both the inlet (4) and the outlet connections (5) of the vacuum pump are directed upwards and the two separators (7 and 19) are respectively fixed to one of the two connecting pipes (4 or 5) located above the electric motor (1).

8. An apparatus according to claim 7, characterised in that the inlet opening (28) of the preliminary separator (7) is attached to a pipe socket (6) of the outlet connection (5) directed towards the motor and forming the outlet opening of the vacuum pump and the fine separator (19) is attached to a lateral pipe socket (22) of the inlet connection (4).

9. An apparatus according to claim 8, characterised in that the preliminary separator (7) and the fine separator (19) each comprise a head part (8 or 18) including the connection points for the lines to be connected, and a container part (9 or 20), which can be connected to this head part (8 or 18), accommodating the elements of the respective separator.

10. An apparatus according to claim 9, characterised in that the head parts (8 and 18) and container parts (9 and 20 respectively) of the preliminary (7) and fine separator (19) have the same form and size.

11. An apparatus according to claim 9 or claim 10, characterized in that the container parts (9 and 20) are cylindrical boxes which, at their open ends, have a radially outwardly projecting beaded rim with which they are attached to the head part (8 or 18) by means of a compression coupling (10) overlapping this beaded rim and a corresponding beaded rim formed on the head part (8 or 18).

12. An apparatus according to any one of claims 9, 10 and 11, characterised in that running in the preliminary separator (7) parallel to the upper boundary wall of the container part (9) is a gas conveying line (29) connected to the head part (8) which ends near the floor (30) of the container part (9) and that the lower region of the container part (9) forms the supply chamber which is connected, by way of an opening, to a discharge opening (37) of the head part (8) attached to the fluid cooler (23).

13. An apparatus according to any one of claims 9, 10and 11, characterised in that arranged in the fine separator (19) is a hollow, cylindrical filter (40) the interior of which is connected to the gas supply opening (38) of the head part (18).

14. An apparatus according to claim 8 and 13, characterised in that a hole (44) is provided in the head part (18) of the fine separator (19), lying beneath the surface of the auxiliary fluid (33) collecting in the fine separator (19) and opening into the lateral pipe socket (22) of the suction connection (4) of the vacuum pump.

15. An apparatus according to claim 1 and claim 13, characterized in that the return line (27) connected to the fine separator (19) runs into the inlet connection (4) of the vacuum pump or into the working chamber of the vacuum pump in the sector between the inlet and outlet opening.

16. An apparatus according to claim 15, characterised in that arranged in the return line (27) is a condensate separator.

17. An apparatus according to claim 4 and claim 13, characterised in that at the lowest point of the fan shell (13) a discharge line (26) of small cross-section is connected and leads into the fine separator (19) above the surface of the auxiliary fluid (33) collecting in the fine separator (19).

## Revendications

1. Dispositif de production d'un vide,, qui comporte, comme pompe à vide, une pompe à anneau liquide, entraînée par un moteur électrique, dispositif dans lequel est monté, en aval de la pompe à vide, un préséparateur muni d'une chambre formant réservoir et destiné à séparer le gaz pompé du liquide auxiliaire entraîné, le liquide auxiliaire étant retourné de la chambre formant réservoir à la pompe à anneau liquide en passant par un dispositif de refroidissement du liquide et le gaz encore chargé d'un reste de liquide auxiliaire étant envoyé à un séparateur fin monté en aval du pré-séparateur et muni d'un conduit de recyclage du liquide auxiliaire qui s'y est déposé, caractérisé en ce que le préséparateur (7) et le séparateur fin (19) sont distincts dans l'espace et le gaz encore chargé d'un reste de liquide auxiliaire (33) est envoyé au séparateur fin (19) par un dispositif de refroidissement du gaz (13) distinct du dispositif de refroidissement du liquide (23), les dimensions des deux dispositifs de refroidissement (23 et 13) étant telles que le gaz est refroidi à une température plus basse que la température de sortie du liquide auxiliaire (33), mesurée à la sortie du dispositif de refroidissement du liquide.

2. Dispositif suivant la revendication 1, caractérisé en ce que, le dispositif de refroidissement du liquide (23) et/ou le dispositif de refroidissement du gaz (13) sont disposés dans le courant d'air de refroidissement du moteur électrique (1).

3. Dispositif suivant la revendication 2, caractérisé en ce que, le dispositif de refroidissement du liquide (23) est constitué en serpentin disposé concentriquement autour du moteur électrique (1) ou entre celui-ci et la pompe à vide.

4. Dispositif suivant la revendication 1, 2, ou 3, caractérisé en ce que, il est prévu, comme dispositif de refroidissement du gaz sur le moteur électrique (1), un capot de ventilateur (13) à double paroi, qui entoure le ventilateur (12) du moteur électrique (1) et à l'intérieur (16) duquel passe le gaz.

5. Dispositif suivant la revendication 4, caractérisé en ce que, d'un côté du pourtour du capot du ventilateur (13) est raccordé un conduit de gaz (11) communiquant avec le préséparateur (7) et, du côté opposé du capot du ventilateur (13), un conduit de gaz (17) communiquant avec le séparateur fin (19).

6. Dispositif suivant l'une ou plusieurs des revendications précédentes, caractérisé en ce que, à la fois le préséparateur (7) et le séparateur fin (19) sont logés chacun dans une pièce tubulaire formant enveloppe, et les deux pièces formant enveloppe sont disposées en ayant leur axe longitudinal parallèle à l'axe longitudinal du moteur électrique.

7. Dispositif suivant la revendication 6, caractérisé en ce que, à la fois la tubulure d'aspiration (4) et la tubulure de refoulement (5) de la pompe à vide sont dirigées vers le haut, et les deux séparateurs (7 et 19) sont fixés, chacun pour soi. horizontalement sur l'une des deux tubulures (4 et 5), au-dessus du moteur électrique (1).

8. Dispositif suivant la revendication 7, caractérisé en ce que, le préséparateur (7) est fixé, par son orifice d'entrée (28), à un prolongement tubulaire (6) de la tubulure de refoulement (5), qui est tourné vers le moteur et qui forme l'orifice de refoulement de la pompe à vide, et le séparateur fin (19) est fixé à un prolongement tubulaire (22) latéral de la tubulure d'admission (24).

9. Dispositif suivant la revendication 8, caractérisé en ce que, le préséparateur (7) et le séparateur fin (19) sont constitués, chacun, d'une pièce formant tête (8 et 18) comportant les emplacements de raccordement des conduits à raccorder et d'une pièce formant cuve (9 et 20), qui peut être raccordée à cette pièce formant tête (8 et 18) et qui reçoit les éléments du séparateur.

10. Dispositif suivant la revendication 9, caractérisé en ce que, les pièces formant tête (8 et 18) et les pièces formant cuve (9 et 20) du préséparateur (7) et du séparateur fin (19) ont la même forme et les mêmes dimensions.

11. Dispositif suivant la revendication 9 ou 10, caractérisé en ce que, les pièces formant cuve (9 et 20) sont des boîtes cylindriques qui comportent, sur leur côté ouvert, un rebord en bourrelet faisant saillie radialement vers l'extérieur, par lequel elles sont fixées à la pièce formant tête (8 et 18), au moyen d'un dispositif de .blocage passant sur ce bord en bourrelet et sur un bord en bourrelet correspondant ménagé sur la partie formant tête (8 et 18).

12. Dispositif suivant la revendication 9, 10 ou 11, caractérisé en ce que, dans le préséparateur (7) s'étend, parallèlement à la paroi supérieure délimitant la partie formant cuve (9), un conduit pour du gaz (29) qui communique avec la partie formant tête (8) et qui se termine à proximité du fond (30) de la partie formant cuve (9), et en ce que la région inférieure de la partie formant cuve (9) constitue la chambre formant réservoir qui communique, par un orifice, avec un orifice d'évacuation (37) de la partie formant tête (8) qui communique avec le dispositif de refroidissement du liquide (23).

13. Dispositif suivant la revendication 9, 10 ou 11, caractérisé en ce que, dans le séparateur fin (19) est monté un filtre (40) en forme de cylindre creux, dont l'intérieur communique avec l'orifice (38) d'amenée des gaz de la pièce formant tête (18).

14. Dispositif suivant la revendication 8 ou 13, caractérisé en ce que, dans la partie formant tête (18) du séparateur fin (19) est prévu un perçage (44) qui se trouve en dessous de la surface du liquide auxiliaire (33) qui se rassemble dans le séparateur fin (19) et qui débouche dans le prolongement tubulaire (22) latéral de la tubulure d'aspiration (4) de la pompe à vide.

15. Dispositif suivant la revendication 1 ou 13, caractérisé en ce que, le conduit de recyclage (27) communiquant avec le séparateur fin (19) débouche dans la tubulure d'aspiration (4) de la pompe à vide ou dans le secteur de la chambre de travail de la pompe à vide qui est compris entre l'orifice d'aspiration et l'orifice de refoulement.

16. Dispositif suivant la revendication 15, caractérisé en ce que, dans le conduit de recyclage (27) est prévu un séparateur pour le produit condensé.

17. Dispositif suivant la revendication 4 ou 13, caractérisé en ce que, à l'endroit le plus bas du capot du ventilateur (13) est raccordé un conduit d'évacuation (26) de faible section transversale, qui mène, au-dessus de la surface du liquide auxiliaire (33) qui se rassemble dans le séparateur fin (19), au séparateur fin (19).
